# EUROPÄISCHE PATENTSCHRIFT

(11) **EP 1 540 762 B1**
(45) Veröffentlichungstag und Bekanntmachung des Hinweises auf die Patenterteilung: **27.08.2008**
(21) Anmeldenummer: 03798047.1
(22) Anmeldetag: 30.07.2003
(51) Int. Cl.: H01P 5/107

(54) **ÜBERGANG ZWISCHEN EINER MIKROSTREIFENLEITUNG UND EINEM HOHLLEITER**
JUNCTION BETWEEN A MICROSTRIP LINE AND A WAVEGUIDE
JONCTION ENTRE UNE MICROBANDE ET UN GUIDE D'ONDES

(30) Priorität: 20.09.2002 DE 10243671
(43) Veröffentlichungstag der Anmeldung: 15.06.2005
(73) Patentinhaber: EADS Deutschland GmbH, 85521 Ottobrunn (DE)
(72) Erfinder: MÜLLER, Thomas, Johannes, 89155 Erbach-Bach (DE)
(74) Vertreter: Meel, Thomas
(86) Internationale Anmeldenummer: PCT/DE2003/002553
(87) Internationale Veröffentlichungsnummer: WO 2004/030142

(56) Entgegenhaltungen:
- SANO K ET AL: "A TRANSITION FROM MICROSTRIP TO DIELECTRIC-FILLED RECTANGULAR WAVEGUIDE IN SURFACE MOUNTING" 2002 IEEE MTT-S INTERNATIONAL MICROWAVE SYMPOSIUM DIGEST.(IMS 2002). SEATTLE, WA, JUNE 2 - 7, 2002, IEEE MTT-S INTERNATIONAL MICROWAVE SYMPOSIUM, NEW YORK, NY: IEEE, US, Bd. 2 OF 4, 2. Juni 2002 (2002-06-02), Seiten 813-816, XP001109917 ISBN: 0-7803-7239-5
- PATENT ABSTRACTS OF JAPAN vol. 018, no. 069 (E-1502), 4. Februar 1994 (1994-02-04) & JP 05 283915 A (TOSHIBA CORP), 29. Oktober 1993 (1993-10-29)
- PATENT ABSTRACTS OF JAPAN vol. 2002, no. 08, 5. August 2002 (2002-08-05) & JP 2002 111312 A (HITACHI KOKUSAI ELECTRIC INC), 12. April 2002 (2002-04-12)
- PATENT ABSTRACTS OF JAPAN vol. 017, no. 434 (E-1412), 11. August 1993 (1993-08-11) -& JP 05 090807 A (NISSAN MOTOR CO LTD), 9. April 1993 (1993-04-09)

## Beschreibung

Die Erfindung betrifft eine Anordnung gemäß Patentanspruch 1.

In vielen Anwendungsfällen der Höchstfrequenztechnik, insbesondere in der Millimeter-Wellentechnik, ist es erforderlich, eine in einer Mikrostreifenleitung geführte Welle in einen Hohlleiter einzukoppeln und umgekehrt. Hierbei wird ein möglichst reflexions- und verlustfreier Übergang gewünscht. Dieser Übergang sorgt innerhalb eines begrenzten Frequenzbereichs dafür, dass die Impedanzen zwischen dem Hohlleiter und der Streifenleitung aneinander angepaßt werden und dass das Feldbild des einen Wellenleitertyps in das Feldbild des anderen Wellenleitertyps überführt wird.

Mikrostreifenleitung-Hohlleiter-Übergänge sind z.B. aus DE 197 41 944 A1 oder US 6,265,950 B1 bekannt.

In DE 197 41 944 A1 wird eine Anordnung beschrieben bei der die Mikrostreifenleitung auf der Oberseite des Substrats aufgebracht ist (Fig. 1). Der Hohlleiter HL ist mit einer Stirnfläche an der Unterseite des Substrats S angebracht. Das Substrat S weist im Bereich des Hohlleiters HL einen Durchbruch D auf, der im wesentlichen dem Querschnitt des Hohlleiters HL entspricht. An der Mikrostreifenleitung ML ist ein Koppelelement (nicht dargestellt) angeordnet, welches in den Durchbruch D hineinragt. Der Durchbruch D ist auf der Oberseite des Substrats S von einer Schirmkappe SK umgeben, welche mittels elektrisch leitfähigen Bohrlöchern (Via-Holes) VH mit der auf der Unterseite des Substrats S vorhandenen Metallisierung RM elektrisch leitend verbunden ist.

Diese Anordnung hat den Nachteil, dass die Leiterplatte leitfähig auf eine vorbearbeitete, den Hohlleiter HL beinhaltende Trägerplatte montiert werden muß. Zusätzlich ist eine präzise gefertigte, mechanisch genau positionierte und leitfähig aufzubringende Schirmkappe SK notwendig. Die Herstellung dieser Anordnung ist durch die hohe Anzahl von verschiedenartigen Bearbeitungsschritten zeit- und kostenintensiv. Weitere Nachteile entstehen durch hohen Raumbedarf aufgrund des außerhalb der Leiterplatte angeordneten Hohlleiters.

Bei der in US 6,265,950 B1 beschriebenen Anordnung für einen Übergang zwischen einer Mikrostreifenleitung und einem Hohlleiter ragt das Substrat mit der darauf aufgebrachten Mikrostreifenleitung in den Hohlleiter hinein. Ein Nachteil dieser Anordnung ist die Integration des Hohlleiters in eine Leiterkartenumgebung. Der Hohlleiter kann lediglich an den Begrenzungsflächen der Leiterkarte (Substrat) angeordnet werden. Eine Integration des Hohlleiters innerhalb der Leiterkarte ist aus Gründen der kostenintensiven Vorbereitung der Leiterplatte nicht möglich.

Im Artikel von Sano et al.:"A transition from microstrip to dielectric-filled rectangular waveguide in surface mounting" 2002 IEEE MTT-S International Microwave Symposium Digest (IMS 2002) Seattle, WA, June 2-7, 2002, IEEE MTT-S International Microwave Symposium, New York, NY: IEEE, US, Bd.2 of 4,2.Juni 2002, Seiten 813-816, XP001109917, ISBN:0-7803-7239-5 ist eine Anordnung für einen Übergang zwischen einer Mikrostreifenleitung und einem Hohlleiter gemäß dem Oberbegriff des Patentanspruchs 1 bekannt. Die in dem Artikel beschriebene Verwendung von elektrisch leitenden Durchkontaktierungen (Via holes) zwischen der metallisierten Schicht auf der Oberseite eines Substrats und der Rückseitenmetallisierung wird in EP 0 920 071 A2 eingehend beschrieben.

Aus JP 05283915 ist ein weiterer Übergang zwischen einer Mikrostreifenleitung und einem Hohlleiter bekannt, bei welchem der Übergang zur Verbesserung der Anpassung zwischen Mikrostreifenleitung und Hohlleiter entlang der Längsausdehnung des Hohlleiters mehrere Stufen mit gleicher Breite aufweist.

Es ist Aufgabe der Erfindung eine Anordnung für einen Übergang zwischen einer Mikrostreifenleitung und einem Hohlleiter anzugeben, welche einfach und kostengünstig zu realisieren ist und einen geringen Raumbedarf beansprucht und bei welcher die Anpassung der Impedanz zwischen Mikrostreifenleitung und Hohlleiter verbessert ist.

Diese Aufgabe wird von der Anordnung mit den Merkmalen gemäß Patentanspruch 1 gelöst. Vorteilhafte Ausgestaltungen der Anordnung sind Gegenstand von Unteransprüchen.

Ein Vorteil der erfindungsgemäßen Anordnung ist die einfache und kostengünstige Herstellung des Mikrostreifen-Hohlleiter-Überganges. Um den Übergang zu realisieren sind im Gegensatz zum Stand der Technik weniger Bauteile nötig. Ein weiterer Vorteil ist, dass die Implementierung des Hohlleiters in die Leiterkartenumgebung nicht wie bei US 6,265,950 am Rand der Leiterkarte erfolgen muß, sondern, dass sie an einem beliebigen Ort auf der Leiterkarte erfolgen kann. Die erfindungsgemäße Anordnung weist somit einen geringen Raumbedarf auf.

Vorteilhaft ist der Hohlleiter ein SMD-(surface mount device) Bauteil. Das Hohlleiterteil wird dazu in einem einfachen Montageschritt von oben auf die Leiterkarte aufgesetzt und leitfähig verbunden. Der Anschluss des Hohlleiters an den Übergang kann so in bekannte Bestückungsverfahren integriert werden. Hierdurch werden Fertigungsschritte eingespart, wodurch die Herstellungskosten und -zeit gesenkt werden.

Die Erfindung sowie weitere vorteilhafte Ausgestaltungen der erfindungsgemäßen Anordnung werden im folgenden anhand von Zeichnungen näher erläutert. Es zeigen:
- Fig. 1: einen Längsschnitt durch eine Anordnung für einen Mikrostreifen-HohlleiterÜbergang gemäß dem Stand der Technik,
- Fig. 2: in Draufsicht die metallisierte Schicht auf der Oberseite des Substrats,
- Fig. 3: eine perspektivische Ansicht einer beispielhaften stufenförmigen Innenstruktur des SMD-Bauteils,
- Fig. 4: einen Längsschnitt durch eine erfindungsgemäße Anordnung für einen Mikrostreifen-Hohlleiter-Übergang,
- Fig. 5: einen ersten Querschnitt durch den Bereich 3 in Fig. 4,
- Fig. 6: einen zweiten Querschnitt durch den Bereich 4 in Fig. 4,
- Fig. 7: einen dritten Querschnitt durch den Bereich 5 in Fig. 4,
- Fig. 8: einen vierten Querschnitt durch den Bereich 6 in Fig. 4.
- Fig. 9: eine weitere vorteilhafte Ausführungsform des erfindungsgemäßen Mikrostreifen-Hohlleiter-Überganges.

Fig. 2 zeigt in Draufsicht die metallisierte Schicht des Substrats. Diese metallisierte Schicht wird auch als Landestruktur für den Mikrostreifen-Hohlleiter-Übergang bezeichnet. Die Landestruktur LS weist eine Aussparung A mit einer Öffnung OZ auf. Durch diese Öffnung OZ verläuft die Mikrostreifenleitung ML, welche innerhalb der Aussparung A endet. Die Aussparung A ist umgeben von Durchkontaktierungen VH, auch als Via-Holes bezeichnet. Diese Durchkontaktierungen VH sind elektrisch leitend ausgeführte Durchbrechungen des Substrats, welche die Landestruktur LS mit der auf der Rückseite des Substrats ausgeführten Rückseitenmetallisierung (nicht dargestellt) verbindet. Der Abstand der Via-Holes VH zueinander ist so eng gewählt, dass innerhalb des Nutzfrequenzbereichs die Abstrahlung der elektromagnetischen Welle durch die Zwischenräume gering ist. Die Via-Holes VH können dabei zur Verringerung der Abstrahlung vorteilhaft auch in mehreren parallel zueinander angeordneten Reihen verlaufen.

Fig. 3 zeigt eine perspektivische Darstellung einer beispielhaften stufenförmigen Innenstruktur des SMD-Bauteils. Das Bauteil B weist entsprechend der Öffnung in der Aussparung der Landestruktur (vgl. Fig. 2) ebenfalls eine Öffnung OB auf. In Längsrichtung des Bauteils ist in einem vorgebbaren Abstand von der Öffnung OB an der Seitenwand eine stufenförmige Struktur ST1, ST ausgebildet. Die die Stufenstruktur ST1 und ST beinhaltende Seitenwand des Bauteils B liegt nach der Montage der Landestruktur LS der Substratoberfläche gegenüber (vgl. Fig. 4). Das aufzubringende Hohlleiterbauteil B ist vor der Montage nach unten (in Richtung des Substrats) geöffnet und dadurch noch unvollständig. Die noch fehlende Seitenwand wird durch die auf dem Substrat ausgeführte Landestruktur LS gebildet.

Die erfindungsgemäße Anordnung ist ferner nicht durch die Anzahl der in Fig. 3 oder Fig. 4 dargestellten Stufen begrenzt. Die Struktur ST kann hinsichtlich Zahl der Stufen, Länge und Breite der einzelnen Stufen an die jeweiligen Erfordernisse des Übergangs angepaßt werden.

In der gezeigten Darstellung weist die mit dem Bezugszeichen ST1 bezeichnete Stufe eine derartige Höhe auf, dass beim formschlüssigen Aufbringen des Bauteils B auf die Landestruktur gemäß Fig. 2 die Stufe ST1 direkt auf der Mikrostreifenleitung ML aufliegt und somit eine elektrisch leitende Verbindung zwischen der Mikrostreifenleitung ML und dem Bauteil B herstellt.

Fig. 4 zeigt im Längsschnitt eine erfindungsgemäße Anordnung eines Mikrostreifen-Hohlleiter-Überganges. Hierbei ist das Bauteil B gemäß Fig. 3 formschlüssig auf die Landestruktur des Substrats S gemäß Fig. 3 aufgebracht. Das Bauteil B wird dabei insbesondere derart auf das Substrat aufgebracht, dass zwischen der Landestruktur und dem Bauteil B eine elektrisch leitende Verbindung entsteht.

Auf der Unterseite weist das Substrat S eine im wesentlichen durchgängige metallische Beschichtung RM auf. Der Hohlleiterbereich ist in der Darstellung mit dem Bezugszeichen HB gekennzeichnet. Der Übergangsbereich ist mit dem Bezugszeichen UB gekennzeichnet.

Der erfindungsgemäße Mikrostreifen-Hohlleiter-Übergang funktioniert nach folgendem Prinzip:
Das Hochfrequenzsignal außerhalb des Hohlleiters HL wird durch eine Mikrostreifenleitung ML mit der Impedanz Z₀ geführt (Bereich 1). Das Hochfrequenzsignal innerhalb des Hohlleiters HL wird in Form der TE₁₀-Hohlleitergrundmode geführt. Der Übergang UB wandelt das Feldbild der Mikrostreifen-Mode schrittweise in das Feldbild der Hohlleitermode um. Gleichzeitig wirkt der Übergang UB durch die Stufungen des Bauteils B bezüglich des Wellenwiderstands transformierend und sorgt im Nutzfrequenzbereich für eine Anpassung der Impedanz Z₀ an die Impedanz Z_{HL} des Hohlleiters HL. Dadurch wird ein verlust- und reflexionsarmer Übergang zwischen den beiden Wellenleitern ermöglicht.

Die Mikrostreifenleitung ML führt zunächst in den Bereich 2 eines sogenannten Cutoff-Kanals. Dieser Kanal wird gebildet aus dem Bauteil B, der Rückseitenmetallisierung RM und den Via-Holes VH, die eine leitfähige Verbindung zwischen Bauteil B und Rückseitenmetallisierung RM schaffen. Die Breite des Cutoff-Kanals ist so gewählt, dass in diesem Bereich 2 außer der signalführenden Mikrostreifen-Mode kein zusätzlicher Wellentyp ausbreitungsfähig ist. Die Länge des Kanals bestimmt die Dämpfung der unerwünschten nicht ausbreitungsfähigen Hohlleitermode und verhindert eine Abstrahlung in den Freiraum (Bereich 1).

In Bereich 3 befindet sich die Mikrostreifenleitung ML in einer Art teilgefülltem Hohlleiter. Der Hohlleiter wird gebildet aus dem Bauteil B, der Rückseitenmetallisierung RM und den Via-Holes VH (Fig. 5). Im Bereich 4 ist die stufenförmige Struktur des Bauteils B mit der Mikrostreifenleitung ML verbunden (Fig. 6). Die Seitenwände des Bauteils B sind durch eine sogenannte Schirmreihe aus Via-Holes VH leitfähig mit der Rückseitenmetallisierung RM des Substrats S verbunden.
Dadurch bildet sich ein dielektrisch belasteter Steghohlleiter. Die Signalenergie konzentriert sich zwischen der Rückseitenmetallisierung RM und dem aus der Mikrostreifenleitung ML und dem der Stufe ST1 des Bauteils B gebildeten Steg.

Im Vergleich zu Bereich 4 nimmt im Bereich 5 die Höhe der im Bauteil B enthaltenen Stufenstruktur ST ab, so dass beim formschlüssigen Zusammensetzen des Bauteils B auf die Landestruktur LS des Substrats S ein definierter Luftspalt L zwischen dem Substratmaterial und der Stufenstruktur ST entsteht (Fig. 7). Die Seitenwände des Bauteils B sind durch Via-Holes VH leitfähig mit der Rückseitenmetallisierung RM verbunden. Dadurch bildet sich ein teilgefüllter dielektrisch belasteter Steghohlleiter.

Erfindungsgemäß erweitert sich die Breite der Stufe quer zur Längsrichtung des Hohlleiters HL um das Feldbild aus Bereich 4 allmählich an das Feldbild der Hohlleitermode anzugleichen (Bereich 6). Die Länge, Breite und Höhe der Stufen sind so gewählt, dass die Impedanz der Mikrostreifen-Mode Z₀ in die Impedanz der Hohlleitermode Z_{HL} am Ende von Bereich 6 transformiert wird. Bei Bedarf kann die Anzahl der Stufen in der Struktur des Bauteils B im Bereich 5 auch erhöht werden.

Bereich 6 zeigt den Hohlleiterbereich HB. Das Bauteil B bildet die Seitenwände und den Deckel des Hohlleiters HL. Der Hohlleiterboden wird von der Landestruktur LS des Substrats S gebildet, d.h. im Vergleich zu Bereich 5 befindet jetzt keine dielektrische Füllung im Hohlleiter HL.

Eine oder mehrere quer zur Ausbreitungsrichtung der Hohlleiterwelle verlaufende Schirmreihen aus Via-Holes VH im Übergangsbereich zwischen Bereich 5 und Be reich 6 realisieren den Übergang zwischen dem teilweise dielektrisch gefüllten Hohlleiter und dem rein luftgefüllten Hohlleiter. Gleichzeitig wird durch diese Schirmreihen die Einkopplung des Signals zwischen der Landestruktur LS und der Rückseitenmetallisierung verhindert.

In Bereich 6 kann im Kappenoberteil optional auch eine Stufenstruktur (analog zu der Stufenstruktur im Bereich 5) vorhanden sein.
Die Länge und Höhe dieser Stufen ist analog zu Bereich 5 so gewählt, dass in Kombination mit den anderen Bereichen die Impedanz der Mikrostreifen-Mode Z₀ in die am Ende von Bereich 6 vorliegende Impedanz Z_{HL} der Hohlleitermode transformiert wird.

In Fig. 9 ist eine weitere vorteilhafte Ausführungsform des erfindungsgemäßen Mikrostreifen-Hohlleiter-Überganges dargestellt. Mit dieser Ausführungsform ist es möglich, einen einfachen und kostengünstigen Hohlleiterübergang zu realisieren, bei dem das Hochfrequenzsignal durch das Substrat S hindurch nach unten durch die im Substrat enthaltene durchgängige Hohlleiteröffnung DB ausgekoppelt werden kann. Die Hohlleiteröffnung DB weist vorteilhaft elektrisch leitende Innenwände (IW) auf. Das Bauteil B weist vorteilhaft im Bereich der Durchbrechung DB auf der der Hohlleiteröffnung DB gegenüberliegenden Seitenwand eine Stufenform ST auf. Mit dieser Stufenform ST wird die Hohlleiterwelle um 90° vom Hohlleiterbereich HB des Bauteils B in die Hohlleiteröffnung DB des Substrats S umgelenkt. Auf der Unterseite des Substrats S kann im Bereich der Hohlleiteröffnung DB z.B. ein weiterer Hohlleiter oder ein Strahlungselement angeordnet sein. Im vorliegenden Beispiel in Fig. 9 ist an der Rückseitenmetallisierung RM ein weiteres Trägermaterial TP, z.B. eine ein- bis mehrlagige Leiterkarte oder ein Metallträger angebracht. Der Vorteil dieser Anordnung besteht im Vergleich zu DE 197 41 944 A1 in dem vereinfachten und kostengünstigeren Aufbau des Substrats S und des Trägermaterials TP. Die Hohlleiteröffnung wird durchgängig gefräst und die Innenwände durch Galvanik metallisiert. Beide Arbeitsschritte sind in der Leiterplattentechnologie übliche, leicht durchführbare Standardverfahren.

## Patentansprüche

1. Anordnung für einen Übergang zwischen einer Mikrostreifenleitung und einem Hohlleiter, umfassend
- eine auf einer Oberseite eines dielektrischen Substrats (S) aufgebrachte Mikrostreifenleitung (ML),
- einen auf der Oberseite des Substrats (S) aufgebrachten Hohlleiter mit einer Öffnung (OB) an mindestens einer Stirnfläche, wobei eine Seitenwand des Hohlleiters eine auf dem Substrat (S) ausgeführte metallisierte Schicht (LS) ist,
- eine in der metallisierten Schicht (LS) ausgeführte Aussparung (A), in die die Mikrostreifenleitung (ML) durch die Öffnung (OB) in den Hohlleiter hineinragt,
- eine auf einer Rückseite des Substrats (S) ausgeführte Rückseitenmetallisierung (RM),
- elektrisch leitende Durchkontaktierungen (VH) zwischen der metallisierten Schicht (LS) auf der Oberseite des Substrats (S) und der Rückseitenmetallisierung (RM), welche die Aussparung (A) umgeben,
**dadurch gekennzeichnet, dass**
im Bereich der Öffnung (OB) des Hohlleiters an einer , der Oberseite des Substrats(s) gegenüberliegen der Seitenwand des Hohlleiters eine, in mindestens einem Teil (ST1) mit der Mikrostreifenleitung (ML) leitend verbundene, stufenförmige Struktur (ST) ausgeführt ist, wobei die Stufen der stufenförmigen Struktur (ST) eine in den Übergang abgewandten Längsrichtung des Hohlleiters zunehmende Breite aufweisen.

2. Anordnung nach Anspruch 1, **dadurch gekennzeichnet, dass** der Hohlleiter ein SMD-Bauteil ist.

3. Anordnung nach Anspruch 1 oder 2, **dadurch gekennzeichnet, dass** die stufenförmige Struktur (ST) an der der Aussparung (A) gegenüberliegenden Seitenwand des Hohlleiters ausgeführt ist.

4. Anordnung nach einem der vorangehenden Ansprüche **dadurch gekennzeichnet, dass** die Durchkontaktierungen (VH) in mehreren parallel zueinander angeordneten Reihen verlaufen.

5. Anordnung nach einem der vorangehenden Ansprüche, **dadurch gekennzeichnet, dass** das Substrat (S) im Bereich der metallisierten Schicht (LS) auf der Oberseite des Substrats (S) eine Hohlleiteröffnung (DB) aufweist.

6. Anordnung nach Anspruch 4, **dadurch gekennzeichnet, dass** die Innenoberflä-che der Hohlleiteröffnung (DB) elektrisch leitend ist.

7. Anordnung nach Anspruch 4 oder 5, **dadurch gekennzeichnet, dass** die der Oberseite des Substrats gegenüberliegende Seitenwand des Hohlleiters im Bereich der Hohlleiteröffnung (DB) eine stufenförmige Struktur (ST) aufweist.

## Claims

1. Arrangement for a junction between a microstripline and a waveguide, comprising
- a microstripline (ML) which is fitted on an upper face of a dielectric substrate (S),
- a waveguide which is fitted on the upper face of the substrate (S) and has an opening (OB) on at least one end surface, wherein one side wall of the waveguide is a metallized layer (LS) formed on the substrate (S),
- a cutout (A) which is formed in the metallized layer (LS) and into which the microstripline (ML) projects through the opening (OB) into the waveguide,
- rear-face metallization (RM) which is formed on a rear face of the substrate (S), and
- electrically conductive via holes (VH) between the metallized layer (LS) on the upper face of the substrate (S) and the rear-face metallization (RM), which surround the cutout (A),
**characterized in that**
a structure (ST) which is in the form of a step or steps and is conductively connected in at least one part (ST1) to the microstripline (ML), is formed on a side wall, opposite the upper face of the substrate (S), of the waveguide in the region of the opening (OB) of the waveguide, with the steps in the stepped structure (ST) having a width which increases in the longitudinal direction of the waveguide away from the junction.

2. Arrangement according to Claim 1, **characterized in that** the waveguide is a surface mounted device.

3. Arrangement according to Claim 1 or 2, **characterized in that** the structure (ST) which is in the form of a step or steps is formed on that side wall of the waveguide which is opposite the cutout (A).

4. Arrangement according to one of the preceding claims, **characterized in that** the via holes (VH) run in a number of rows which are arranged parallel to one another.

5. Arrangement according to one of the preceding claims, **characterized in that** the substrate (S) has a waveguide opening (DB) in the area of the metallized layer (LS) on the upper face of the substrate (S).

6. Arrangement according to Claim 4, **characterized in that** the inner surface of the waveguide opening (DB) is electrically conductive.

7. Arrangement according to Claim 4 or 5, **characterized in that that** side wall of the waveguide which is opposite the upper face of the substrate has a structure (ST), which is in the form of a step or steps, in the area of the waveguide opening (DB).

## Revendications

1. Arrangement pour une transition entre un guide d'ondes à ruban et un guide diélectrique, comprenant
un guide d'ondes à ruban (ML) disposé sur un côté supérieur d'un substrat diélectrique (S),
un guide diélectrique disposé sur le côté supérieur du substrat (S) et comportant une ouverture (OB) sur au moins un côté frontal, une paroi latérale du guide diélectrique étant une couche métallisée (LS) réalisée sur le substrat (S),
un creux (A) aménagé dans la couche métallique (LS) et dans lequel pénètre le guide d'ondes à ruban (ML) à travers l'ouverture (OB) dans le guide diélectrique,
une métallisation de face arrière (RM) réalisée sur une face arrière du substrat (S),
des contacts traversants (VH) électriquement conducteurs entre la couche métallisée (LS) sur le côté supérieur du substrat (S) et la métallisation de face arrière (RM), lesquels entourent le creux (A),
**caractérisé en ce que**
une structure (ST) en forme de gradins et reliée de manière conductrice avec le guide d'ondes à ruban (ML) dans au moins une partie (ST1) est réalisée dans la zone de l'ouverture (OB) du guide diélectrique sur une paroi latérale du guide diélectrique qui se trouve à l'opposé du côté supérieur du substrat (S), les gradins de la structure (ST) en forme de gradins présentant une largeur qui augmente dans le sens longitudinal du guide diélectrique à l'opposé de la transition.

2. Arrangement selon la revendication 1, **caractérisé en ce que** le guide diélectrique est un composant CMS.

3. Arrangement selon la revendication 1 ou 2, **caractérisé en ce que** la structure (ST) en forme de gradins est réalisée sur la paroi latérale du guide diélectrique à l'opposé du creux (A).

4. Arrangement selon l'une des revendications précédentes, **caractérisé en ce que** les contacts traversants (VH) s'étendent en plusieurs rangées disposées parallèlement les unes aux autres.

5. Arrangement selon l'une des revendications précédentes, **caractérisé en ce que** le substrat (S) présente une ouverture de guide diélectrique (DB) dans la zone de la couche métallisée (LS) sur le côté supérieur du substrat (S).

6. Arrangement selon la revendication 4, **caractérisé en ce que** la surface intérieure de l'ouverture de guide diélectrique (DB) est électriquement conductrice.

7. Arrangement selon la revendication 4 ou 5, **caractérisé en ce que** la paroi latérale du guide diélectrique à l'opposé du côté supérieur du substrat présente une structure (ST) en forme de gradins dans la zone de l'ouverture de guide diélectrique (DB).
